# EUROPÄISCHE PATENTSCHRIFT

(11) **EP 3 267 100 B1**
(45) Veröffentlichungstag und Bekanntmachung des Hinweises auf die Patenterteilung: **14.04.2021**
(21) Anmeldenummer: 16400027.5
(22) Anmeldetag: 08.07.2016
(51) Int. Cl.: F22B 9/10, F22B 37/14, F22B 37/34

(54) **DAMPFERZEUGUNGSANLAGE**
STEAM CREATION SYSTEM
INSTALLATION DE PRODUCTION DE VAPEUR

(43) Veröffentlichungstag der Anmeldung: 10.01.2018
(73) Patentinhaber: L'AIR LIQUIDE, SOCIÉTÉ ANONYME POUR L'ÉTUDE ET L'EXPLOITATION DES PROCÉDÉS GEORGES CLAUDE, 75007 Paris (FR)
(72) Erfinder: Coscia, Antonio, D-65589 Hadamar (DE)
(74) Vertreter: Dropsch, Holger

(56) Entgegenhaltungen:
- DE-C- 571 207
- US-A1- 2013 118 419

## Beschreibung

### Gebiet der Erfindung

Die Erfindung betrifft die Verwendung einer Dampferzeugungsanlage, umfassend
- einen Dampferzeuger mit einem Wassermantel und mindestens einem darin verlaufenden Heizrohr zur Durchleitung eines Wärmeträgers,
- eine über dem Dampferzeuger angeordnete Dampftrommel,
- mindestens eine Steigleitung zur hydraulischen Verbindung des Wassermantels des Dampferzeugers mit der Dampftrommel zur Durchleitung des Dampfs in die Dampftrommel,
- mndestens eine Fallleitung zur hydraulischen Verbindung der Dampftrommel mit dem Wassermantel des Dampferzeugers zur Rückleitung des Wassers aus der Dampftrommel in den Wassermantel des Dampferzeugers.

### Stand der Technik

Dampferzeugungsanlagen der eingangs beschriebenen Art sind aus dem Stand der Technik, beispielsweise aus der internationalen Anmeldung WO 2011/104328 A2, bekannt. In vielen Fällen, insbesondere, wenn als Wärmeträgermittel ein heißes Gas verwendet werden soll, ist der Dampferzeuger dabei als horizontal angeordneter, zylindrischer Rohrbündelwärmetauscher ausgebildet. Einen solchen Rohrbündelwärmetauscher und seine Anwendung zur Abkühlung heißen Synthesegases beschreibt beispielsweise die europäische Patentschrift EP 2312252 B1.

Die DE-Patentschrift DE 571 207 C beschreibt eine Vorrichtung zum Erhöhen des Wasserumlaufs bei Verdampfern oder Dampfkesseln mittels senkrechter, bis dicht über oder dicht unter den Wasserspiegel reichender Steigrohre, dadurch gekennzeichnet, dass diese Steigrohre in einen über dem Dampfraum angeordneten Wasserabscheider enden, der an seiner tiefsten Stelle ein in den Wasserraum des Kessels führendes Ablaufrohr von solcher Weite trägt, dass sich in dem zugehörigen Abscheider ein Wasserspiegel nicht bilden kann.

In Dampferzeugern gemäß Stand der Technik wird das heiße Gas dabei durch die Heizrohre des Rohrbündels geleitet, das zu verdampfende Wasser befindet sich im Mantelraum. Dem Dampferzeuger können ein, häufig ebenfalls als Rohrbündelwärmetauscher ausgebildeter, Vorwärmer, aus Sicht des Wärmeträgermittels, nachgeschaltet und ein Überhitzer vorgeschaltet sein. Oberhalb des Dampferzeugers ist eine sogenannte Dampftrommel, häufig ebenfalls liegend angeordneter Druckbehälter, installiert. Dampftrommel und Dampferzeuger sind durch Steig- und Fallleitungen miteinander verbunden. Dadurch kann das Wasser/Dampf-Gemisch im Umlauf bewegt werden, wodurch der Dampf gut aus dem Dampferzeuger ausgeleitet werden kann und ein effektiverer Wärmeübergang an der Oberfläche der Heizrohre des Dampferzeugers möglich wird. Wenn die Dampftrommel mit genügendem Abstand oberhalb des Dampferzeugers platziert werden kann, kann dieser Umlauf als Naturumlauf funktionieren. Wenn dafür nicht genügend Platz zur Verfügung steht, müssen Pumpen den Umlauf unterstützen. Man spricht dann von Zwangsumlauf.

Um zu verhindern, dass Dampf in die Fallleitungen gelangt, binden diese möglichst tief am Umfang des Dampferzeugers ein, häufig, wenn man sich den Querschnitt des Dampferzeugers als Uhrzifferblatt vorstellt, zwischen der 4- und in der 8-Uhr-Position. Folglich muss, um diese auf der Unterseite des Dampferzeugermantels gelegenen Positionen zu erreichen, die von oben kommende Fallleitung in einem Bogen geführt werden, dessen tiefster Punkt noch unterhalb des tiefsten Punkts des Dampferzeugermantels liegt. Dadurch ist ein Mindestabstand des Dampferzeugers vom Boden erforderlich, wodurch sich konstruktive und aufstellungsbedingte Einschränkungen während der Planung solcher Anlagen ergeben, z.B. sind Reaktorstutzen auf einer Mindesthöhe anzuordnen.

Die seitlich angebrachten Stutzen für die Fallleitungen induzieren darüber hinaus Kräfte auf den Mantel des Dampferzeugers, und zwar statische Kräfte durch das Eigengewicht der Fallleitungen und durch Wärmedehnungskräfte, sowie dynamische Kräfte durch Wind- und Erdbebenlasten. Dadurch können erheblich höhere Wandstärken der Stutzen und des Druckmantels erforderlich werden, insbesondere bei einer Sonderform der Konstruktion derartiger Anlagen, bei der das Gewicht der Dampftrommel über die Fall- und Steigleitungen abgetragen wird.

Es bestand daher die Aufgabe, eine Verwendung einer Dampferzeugungsanlage vorzuschlagen, bei der die geschilderten Nachteile vermieden werden.

### Beschreibung der Erfindung

Die Aufgabe wird durch eine Verwendung einer Dampferzeugungsanlage gemäß den Merkmalen des Anspruchs 1 gelöst.

Die erfindungsgemäße Verwendung der Dampferzeugungsanlage ermöglicht es, den Dampferzeuger in Bodennähe zu positionieren, da die Fallleitungen nicht mehr den tiefsten Punkt der Anlage bilden. Dadurch wird die Konstruktion der vor- und nachgeschalteten Anlagenteile vereinfacht.

Durch den Wegfall der zwischen der 4- und der 8-Uhr-Position liegenden Eintrittsstutzen der Fallleitungen werden keine Kräfte mehr seitlich in den Mantel des Dampferzeugers eingetragen. Der Mantel kann daher mit geringerer Wandstärke erstellt werden.

Die Tiefpunkte der nach bisherigem Stand der Technik verlegten Fallleitungen mussten jeweils mit einer Entleerungsarmatur versehen sein. Diese Armaturen entfallen in der erfindungsgemäßen Anlage.

Der Platzbedarf für die Aufstellung der erfindungsgemäßen Dampferzeugungsanlage ist gegenüber einer entsprechenden Anlage nach dem Stand der Technik reduziert, da keine seitlich ausgreifenden Fallleitungen mehr vorhanden sind, sondern diese im Inneren der Vorrichtung nach unten geführt werden.

### Bevorzugte Ausgestaltungen der Erfindung

Die nachfolgend angegebenen bevorzugten Ausgestaltungen der Erfindung enthalten jeweils alle Merkmale des anhängenden unabhängigen Anspruchs 1. Eine bevorzugte Ausgestaltung der Erfindung ist dadurch geprägt, dass bei der erfindungsgemäßen Verwendung der Dampferzeuger und die Dampftrommel so zueinander angeordnet sind und die Steig- und die Fallleitung so gestaltet sind, dass das zu verdampfende Wasser durch Naturumlauf zwischen dem Wassermantel des Dampferzeugers und der Dampftrommel bewegt werden kann. Dadurch entfällt die Installation von Pumpen und den damit einhergehenden Wartungs- und Reparaturaufwand, sowie Investitionskosten.

Eine alternative Ausgestaltung der Erfindung ist dadurch geprägt, dass bei der erfindungsgemäßen Verwendung zur Unterstützung des Wasserumlaufs zwischen Wassermantel des Dampferzeugers und der Dampftrommel mindestens eine Pumpe installiert ist. In diesem Fall kann, auch wenn kein Platz für einen ausreichenden Abstand zwischen Dampftrommel und Dampferzeuger zur Verfügung steht, ein ausreichender Wasserumlauf im Dampferzeuger erreicht werden.

Eine weitere bevorzugte Ausgestaltung der Erfindung ist dadurch geprägt, dass bei der erfindungsgemäßen Verwendung der Dampferzeuger und die Dampftrommel als horizontal angeordnete, zylinderförmige Druckbehälter ausgebildet sind. Die zylinderförmige Form, mit entsprechenden gewölbten Böden, ist im Apparatebau seit Langem bewährt und preiswert herstellbar. Die horizontale Anordnung ermöglicht eine niedrige Bauhöhe und damit gute Zugänglichkeit der Anlage.

Eine weitere bevorzugte Ausgestaltung der Erfindung ist dadurch geprägt, dass bei der erfindungsgemäßen Verwendung die Steig- und die Fallleitung/en in der 0 Uhr-Position in den Wassermantel des Dampferzeugers und in der 6 Uhr-Position in Dampftrommelmantel einbinden. Auf diese Weise können die Leitungen auch als Konstruktionselemente zum Tragen der Dampftrommel verwendet werden.

Eine weitere bevorzugte Ausgestaltung der Erfindung ist dadurch geprägt, dass bei der erfindungsgemäßen Verwendung der Dampferzeuger als Rohrbündelverdampfer ausgebildet ist. Diese Bauart ist im Apparatebau seit langem bewährt und preiswert herstellbar.

Eine weitere bevorzugte Ausgestaltung der Erfindung ist dadurch geprägt, dass bei der erfindungsgemäßen Verwendung die Fallleitung innerhalb des Dampferzeugers um das oder die Heizrohre herum bis in den darunter gelegenen Volumenbereich des Dampferzeugers geführt wird. Auf diese Weise wird die Konstruktion der Heizrohre durch die Fallleitungen kaum beeinflusst und aufwändige konstruktive Maßnahmen in diesem Bereich sind nicht erforderlich.

Eine weitere bevorzugte Ausgestaltung der Erfindung ist dadurch geprägt, dass bei der erfindungsgemäßen Verwendung die Fallleitung innerhalb des Dampferzeugers durch das Rohrbündel der Heizrohre hindurch geführt wird. Auf diese Weise kann das bzw. die Fallleitungen gerade verlaufen, wodurch der Strömungswiderstand im Rohr gering gehalten wird.

### Ausführungsbeispiele

Weitere Merkmale, Vorteile und Anwendungsmöglichkeiten der Erfindung ergeben sich auch aus der nachfolgenden Beschreibung von Ausführungsbeispielen und der Zeichnungen.

Es zeigen
- Fig. 1: einen Längsschnitt durch eine Dampferzeugungsanlage für eine erfindungsgemäße Verwendung derselben,
- Fig. 2: einen Querschnitt durch eine Dampferzeugungsanlage gemäß dem Stand der Technik,
- Fig. 3a: einen ersten Querschnitt durch eine Dampferzeugungsanlage für eine erfindungsgemäße Verwendung derselben,
- Fig. 3b: einen zweiten Querschnitt durch eine Dampferzeugungsanlage für eine erfindungsgemäße Verwendung derselben.

Dargestellt in Fig. 1 ist die Dampferzeugungsanlage 1, umfassend als Hauptkomponenten den Dampferzeuger 2 und die Dampftrommel 3. Der Dampferzeuger 2 ist als Rohrbündelverdampfer ausgebildet und waagerecht aufgestellt. Das aus einem, nicht bildlich dargestellten, Dampfreformierungsreaktor kommende, heiße Synthesegas 4 wird in die Eintrittskammer 5 des Dampferzeugers 2 eingeleitet, wird dort auf die Rohre 6 des Rohrbündels 13 verteilt, fließt weiter in die Austrittskammer 7 und verlässt den Dampferzeuger 2 zur weiteren, nicht dargestellten Behandlung oder Verwertung.

Die Dampftrommel 3 ist oberhalb des Dampferzeugers 2 angeordnet. In sie wird das zu verdampfende Kesselspeisewasser 8 eingespeist. Über die Steigleitungen 9 und die Fallleitungen 10 erfolgt, als Naturumlauf, eine Umwälzung des zu verdampfenden Wassers. Das dabei über die Steigleitungen 9 in die Dampftrommel 3 gelangende Dampf-WasserGemisch wird dort getrennt, der Dampf 11 wird zur weiteren Verwendung ausgeleitet und das Wasser wird über die Fallleitungen 10 in den Dampferzeuger zurückgeführt. Dabei treten die Fallleitungen in der 0 Uhr-Position in den Mantel 12 des Dampferzeugers 2 ein und verlaufen dann, innerhalb des Mantels 12, an den Heizrohren des Rohrbündels 6 vorbei, bis in den unteren Volumenbereich des Mantels 12. Die Fallleitungen enden so tief wie möglich im Mantel, um zu vermeiden, dass Dampfblasen in die Fallleitung geraten und um durch eine möglichst große statische Höhe, d.h. einen möglichst großen vertikalen Abstand zwischen dem unteren und dem oberen Ende der Fallleitung, zu erreichen und dadurch den Naturumlauf zu unterstützen.

Fig. 2 zeigt einen Querschnitt durch eine Dampferzeugungsanlage mit einem Verlauf der Fallleitungen 10' gemäß dem Stand der Technik. Zur Erhöhung der Übersichtlichkeit wurden die Steigleitungen nicht bildlich dargestellt, sie sind aber wieder, wie in dem in Fig. 1 gezeigten Beispiel, in der 0 Uhr-Position des Mantels 12 angeordnet. Die Fallleitungen 10' sind in der 4- und in der 8 Uhr-Position an die Dampftrommel 3 angeschlossen, verlaufen außen um den Dampferzeuger 2 herum und münden ebenfalls in der 4- und der 8 Uhr-Position im Dampferzeugermantel 12.

Fig. 3a zeigt einen Querschnitt durch eine Dampferzeugungsanlage 1 mit erfindungsgemäßem Verlauf der Fallleitung 10. Die Fallleitung 10 ist in der 6 Uhr-Position an die Dampftrommel 3 angeschlossen und tritt in der 0 Uhr-Position durch den Mantel 12 des Dampferzeugers 2. Innerhalb des Mantels 12 verläuft die Fallleitung 10 um das Rohrbündel 13 herum bis in den darunter gelegenen Volumenbereich des Wassermantels 12.

Fig. 3b zeigt ebenfalls einen Querschnitt durch eine Dampferzeugungsanlage mit erfindungsgemäßem Verlauf der Fallleitung 10. Die Fallleitung 10 ist ebenfalls in der 6 Uhr-Position an die Dampftrommel 3 angeschlossen und tritt in der 0 Uhr-Position durch den Mantel 12 des Dampferzeugers 2. Innerhalb des Mantels 12 verläuft die Fallleitung 10 durch das Rohrbündel 13 hindurch bis in den darunter gelegenen Volumenbereich des Wassermantels 12.

### Gewerbliche Anwendbarkeit

Die Erfindung bietet die Möglichkeit, eine Dampferzeugungsanlage kostengünstiger und platzsparender zu verwenden, wobei auch die Aufstellung der Anlage bezüglich der vorund nachgeschalteten Apparate flexibler durchführbar ist.

### Bezugszeichenliste

- 1: Dampferzeugungsanlage für eine erfindungsgemäße Verwendung
- 1': Dampferzeugungsanlage gemäß Stand der Technik
- 2: Dampferzeuger
- 3: Dampftrommel
- 4: Synthesegas
- 5: Eintrittskammer
- 6: Heizrohre
- 7: Austrittskammer
- 8: Kesselspeisewasser
- 9: Steigleitung
- 10: Fallleitung
- 10': Fallleitung gemäß Stand der Technik
- 11: Dampf
- 12: Mantel des Dampferzeugers
- 13: Rohrbündel der Heizrohre

## Patentansprüche

1. Verwendung einer Dampferzeugungsanlage (1), die Dampferzeugungsanlage (1) umfassend einen Dampferzeuger (2) mit einem Wassermantel (12) und mindestens einem darin verlaufenden Heizrohr (6) zur Durchleitung eines Wärmeträgers, eine Dampftrommel (3), mindestens eine Steigleitung (9) zur hydraulischen Verbindung des Wassermantels des Dampferzeugers mit der Dampftrommel zur Durchleitung des Dampfs in die Dampftrommel,
mindestens eine Fallleitung (11) zur hydraulischen Verbindung der Dampftrommel mit dem Wassermantel des Dampferzeugers zur Rückleitung des Wassers aus der Dampftrommel in den Wassermantel des Dampferzeugers,
wobei die Fallleitung, von der Dampftrommel kommend, in dessen oberer Hälfte durch den Wassermantel des Dampferzeugers hindurch tritt und darin bis in dessen untere Hälfte weiter verläuft, **dadurch gekennzeichnet, dass** die Dampferzeugungsanlage im Rahmen ihrer Verwendung einem Dampfreformierungsreaktor nachgeschaltet ist und das aus dem Dampfreformierungsreaktor austretende Synthesegas als Wärmeträger im Dampferzeuger der Dampferzeugungsanlage verwendet wird.

2. Verwendung einer Dampferzeugungsanlage gemäß Anspruch 1, **dadurch gekennzeichnet, dass** der Dampferzeuger und die Dampftrommel so zueinander angeordnet sind und die Steig- und die Fallleitung so gestaltet sind, dass das zu verdampfende Wasser durch Naturumlauf zwischen dem Wassermantel des Dampferzeugers und der Dampftrommel bewegt werden kann.

3. Verwendung einer Dampferzeugungsanlage gemäß Anspruch 1, **dadurch gekennzeichnet, dass** zur Unterstützung des Wasserumlaufs zwischen Dampferzeuger und Dampftrommel mindestens eine Pumpe installiert ist.

4. Verwendung einer Dampferzeugungsanlage gemäß einem der vorhergehenden Ansprüche, **dadurch gekennzeichnet, dass** der Dampferzeuger und die Dampftrommel als horizontal angeordnete, zylinderförmige Druckbehälter ausgebildet sind.

5. Verwendung einer Dampferzeugungsanlage gemäß Anspruch 4, **dadurch gekennzeichnet, dass** die Steig- und die Fallleitung/en in der 0 Uhr-Position in den Wassermantel des Dampferzeugers und in der 6 Uhr-Position in Dampftrommelmantel einbinden.

6. Verwendung einer Dampferzeugungsanlage gemäß einem der vorhergehenden Ansprüche, **dadurch gekennzeichnet, dass** der Dampferzeuger als Rohrbündelverdampfer ausgebildet ist.

7. Verwendung einer Dampferzeugungsanlage gemäß Anspruch 6, **dadurch gekennzeichnet, dass** die Fallleitung innerhalb des Wassermantels des Dampferzeugers um das Rohrbündel herum geführt wird.

8. Verwendung einer Dampferzeugungsanlage gemäß Anspruch 6, **dadurch gekennzeichnet, dass** die Fallleitung innerhalb des Wassermantels des Dampferzeugers durch das Rohrbündel hindurch geführt wird.

## Claims

1. Use of a steam generation plant (1), the steam generation plant (1) comprising
a steam generator (2) having a water jacket (12) and at least one heating tube (6) running therein for passing a heat transfer medium through,
a steam drum (3),
at least one riser conduit (9) for hydraulically connecting the water jacket of the steam generator to the steam drum for conveying the steam into the steam drum, at least one downcomer conduit (11) for hydraulically connecting the steam drum to the water jacket of the steam generator to convey the water from the steam drum back into the water jacket of the steam generator, where the top half of the downcomer conduit, coming from the steam drum, passes through the water jacket of the steam generator and runs further therein into its lower half, **characterized in that** the steam generation plant is in use installed downstream of a steam reforming reactor and the synthesis gas exiting from the steam reforming reactor is used as heat transfer medium in the steam generator of the steam generation plant.

2. Use of a steam generation plant according to Claim 1, **characterised in that** the steam generator and the steam drum are arranged relative to one another and the riser conduit and the downcomer conduit are configured so that the water to be vaporized can be moved by natural convection between the water jacket of the steam generator and the stem drum.

3. Use of a steam generation plant according to Claim 1, **characterized in that** at least one pump is installed between steam generator and steam drum to assist the convection of water.

4. Use of a steam generation plant according to any of the preceding claims, **characterized in that** the steam generator and the steam drum are configured as horizontally arranged, cylindrical pressure vessels.

5. Use of a steam generation plant according to Claim 4, **characterized in that** the riser conduit(s) and the downcomer conduit(s) run in the 12 O'clock position into the water jacket of the steam generator and in the 6 o'clock position into the steam drum outer wall.

6. Use of a steam generation plant according to any of the preceding claims, **characterized in that** the steam generator is configured as a shell-and-tube vaporizer.

7. Use of a steam generation plant according to Claim 6, **characterized in that** the downcomer conduit is conducted around the bundle of tubes within the water jacket of the steam generator.

8. Use of a steam generation plant according to Claim 6, **characterized in that** the downcomer conduit is conducted through the bundle of tubes within the water jacket of the steam generator.

## Revendications

1. Utilisation d'une installation de production de vapeur (1), l'installation de production de vapeur (1) comprenant
un générateur de vapeur (2) pourvu d'une chemise d'eau (12) et d'au moins un tube de chauffage (6) qui s'étend à l'intérieur de la chemise d'eau et qui est destiné au passage d'un milieu caloporteur,
un tambour à vapeur (3),
au moins une conduite montante (9) destinée à relier hydrauliquement la chemise d'eau du générateur de vapeur au tambour à vapeur pour le passage de la vapeur jusque dans le tambour à vapeur,
au moins une conduite descendante (11) destinée à relier hydrauliquement le tambour à vapeur à la chemise d'eau du générateur de vapeur pour ramener l'eau du tambour à vapeur à la chemise d'eau du générateur de vapeur,
la conduite descendante, provenant du tambour à vapeur, passant dans la moitié supérieure à travers la chemise d'eau du générateur de vapeur et se poursuivant jusque dans sa moitié inférieure, **caractérisée en ce que** l'installation de production de vapeur est montée dans le cadre de son utilisation en aval d'un réacteur de reformage de vapeur et du gaz de synthèse, sortant du réacteur de reformage de vapeur, est utilisé comme milieu caloporteur dans le générateur de vapeur de l'installation de production de vapeur.

2. Utilisation d'une installation de production de vapeur selon la revendication 1, **caractérisée en ce que** le générateur de vapeur et le tambour à vapeur sont disposés l'un par rapport à l'autre et les conduites montante et descendante sont conçues de telle sorte que l'eau à évaporer puisse être déplacée par circulation naturelle entre la chemise d'eau du générateur de vapeur et le tambour à vapeur.

3. Utilisation d'une installation de production de vapeur selon la revendication 1, **caractérisée en ce qu'**au moins une pompe est installée de façon à venir en appui de la circulation d'eau entre le générateur de vapeur et le tambour à vapeur.

4. Utilisation d'une installation de production de vapeur selon l'une des revendications précédentes, **caractérisée en ce que** le générateur de vapeur et le tambour à vapeur sont conçus comme des récipients sous pression de forme cylindrique disposés horizontalement.

5. Utilisation d'une installation de production de vapeur selon la revendication 4, **caractérisée en ce que** la conduite montante et la conduite descendante s'emboîtent dans la chemise d'eau du générateur de vapeur en position 12 heures et dans la chemise du tambour de vapeur en position 6 heures.

6. Utilisation d'une installation de génération de vapeur selon l'une des revendications précédentes, **caractérisée en ce que** le générateur de vapeur est conçu comme un évaporateur à faisceau de tubes.

7. Utilisation d'une installation de production de vapeur selon la revendication 6, **caractérisée en ce que** la conduite descendante est guidée autour du faisceau de tubes à l'intérieur de la chemise d'eau du générateur de vapeur.

8. utilisation d'une installation de production de vapeur selon la revendication 6, **caractérisée en ce que** la conduite descendante est guidée à travers le faisceau de tubes à l'intérieur de la chemise d'eau du générateur de vapeur.
